# EUROPÄISCHE PATENTSCHRIFT

(11) **EP 0 467 836 B1**
(45) Veröffentlichungstag und Bekanntmachung des Hinweises auf die Patenterteilung: **14.12.1994**
(21) Anmeldenummer: 91810539.6
(22) Anmeldetag: 09.07.1991
(51) Int. Cl.: B65F 3/28, B65F 9/00

(54) **Müllsammelfahrzeug mit einem auswechselbaren Sammelcontainer, Verfahren zum Abtransport von Müll und Ausstosseinrichtung zum Entleeren des Sammelcontainers**
Refuse-collecting vehicle with removable collecting container, method for the transporting of refuse and ejection mechanism for emptying the collecting container
Véhicule de ramassage d'ordures récipient collecteur échangeable, procédé de transport d'ordures et dispositif d'expulsion pour le vidage des récipients collecteurs

(30) Priorität: 20.07.1990 CH 2416/90
(43) Veröffentlichungstag der Anmeldung: 22.01.1992
(73) Patentinhaber: MATHIS + LÜSCHER AG, CH-5400 Baden (CH)
(72) Erfinder: Mathis, Herbert, FL-9491 Ruggell (LI); Lüscher, Claude, CH-8008 Zürich (CH)
(74) Vertreter: Keller, René, Dr.

(56) Entgegenhaltungen:
- DE-A- 2 816 959
- US-A- 3 817 415

## Beschreibung

Die Erfindung betrifft ein Müllsammelfahrzeug gemäß dem Oberbegriff des Patentanspruchs 1, ein Verfahren zum Abtransport vom Müll gemäß dem Oberbegriff des Patentanspruchs 13 und eine Ausstoßeinrichtung zum Entleeren des Sammelcontainers gemäß dem Oberbegriff des Patentanspruchs 16.

Aus der DE-OS 25 49 253 ist ein Müllsammelfahrzeug bekannt. Das bekannte Müllsammelfahrzeug hat ein an einen auswechselbaren Sammelbehälter an- und abkuppelbares Ladewerk. Der Sammelbehälter ist ladewerkseitig mit einer zugleich als Druck- und Schließschaufel dienenden Klappe verschlossen. Das Ankuppeln des Ladewerkes erfolgt durch Anheben der Hinterachse des Müllsammelfahrzeugs, wobei das Ladewerk hierbei auf ausklappbaren Stützen steht.

Das einwandfreie An- und Abkuppeln des Ladewerkes, insbesondere deren Energieversorgungsleitungen, ist aufwendig und damit zeitraubend.

Aus der DE-OS 28 16 959 ist ein weiteres Müllsammelfahrzeug bekannt. Dieses Müllsammelfahrzeug hat ebenfalls einen auswechselbaren Sammelcontainer und ein von der Containereinfüllöffnung seitlich wegschwenkbares Ladewerk. Der Sammelcontainer ist mit einer Klappe heckseitig verschlossen, die zum Entleeren geöffnet werden kann. Zur Verhinderung des Kippens des Müllsammelfahrzeuges während des Ausschwenkens des Ladewerkes sind unterhalb der Schwenklager Stützlager angeordnet.

Dieses Müllsammelfahrzeug erlaubt kein einfaches und rasches Entladen und Umladen des Sammelbehälters.

Aufgabe der Erfindung ist es, ein Müllsammelfahrzeug zu schaffen, bei dem das Auswechseln des Müllsammelcontainers einfach und schnell durchführbar ist.

Die Lösung der Aufgabe ist hinsichtlich des Müllsammelfahrzeuges Gegenstand des Patentanspruchs 1, hinsichtlich des Verfahrens zum Abtransport von Müll Gegenstand des Patentanspruchs 13 und hinsichtlich der Ausstoßeinrichtung zum Entleeren des Sammelcontainers Gegenstand des Patentanspruchs 16. Bevorzugte Ausführungsformen des Müllsammelfahrzeuges sind in den Patentansprüchen 2 bis 12 und des Verfahrens in den Patentansprüchen 14 und 15 beschrieben.

Das in Anspruch 7 beschriebene Müllsammelfahrzeug mit einem annähernd horizontal verschiebbaren und um eine vertikale Schwenkachse schwenkbaren Ladewerk kann auch mit einem anderen Ladeelement als der in Anspruch 1 beschriebenen Ladeschaufel verwendet werden. Anstelle der Ladeschaufel kann z. B. eine Ladeschnecke verwendet werden. Das annähernd horizontal und um eine vertikale Achse schwenkbare Ladewerk gestattet es, mit einem derartig ausgestalteten Müllsammelfahrzeug eine Verladerampe zum Verladen des Sammelcontainers auf z. B. einen Eisenbahnwagon unter nahezu beliebigem Winkel rückwärts anzufahren und dann das Ladewerk nach der Seite wegzuschenken, an der noch der meiste Platz vorhanden ist, d. h. es ist auch ein Verladen von Müllsammelcontainern bei beschränkten Platzverhältnissen und beschränktem Rangierplatz für das Müllsammelfahrzeug möglich. Auch kann das Müllsammelfahrzeug mit ausgeschwenktem Ladewerk fahren, da dieses auf einem auf die Fahrwegoberfläche ausfahr- oder klappbaren Rad abstützbar ist. Hierdurch ergeben sich nochmals bessere Rangiermöglichkeiten für das Müllsammelfahrzeug.

Im folgenden wird ein Beispiel des erfindungsgemäßen Müllsammelfahrzeugs anhand der Zeichnungen näher erläutert. Es zeigen:
- Fig. 1: eine Seitenansicht eines erfindungsgemäßen Müllsammelfahrzeugs, dessen Ladewerk mit abgenommener Seitenwand dargestellt ist,
- Fig. 2: eine Hecksansicht des Müllsammelfahrzeugs mit zur Seite geschwenktem Ladewerk,
- Fig. 3: eine Draufsicht auf den Schaufelblattträger der Ladeschaufel des Ladewerks,
- Fig. 4: eine Draufsicht auf die Verriegelungseinrichtung des Schaufelblattes der Ladeschaufel in der Containereinfüllöffnung des Sammelcontainers des Müllsammelfahrzeugs,
- Fig. 5: die einzelnen Schritte zum Verladen des Sammelcontainers auf einen Bahnwagen, wobei
a. das Müllsammelfahrzeug in der Nähe des Bahnwagens mit dessen bereits zur Seite gedreht Drehrahmen steht,
b. das Ladewerk zur Seite geschoben und neben den Sammelcontainer geschwenkt ist,
c. das Müllsammelfahrzeug mit zur Seite geschobenem und weggeschwenktem Ladewerk an die Stirnseite des Drehrahmens gefahren ist,
d. der Sammelcontainer vom Chassis des Müllsammelfahrzeugs auf den Drehrahmen geschoben ist,
- Fig. 6: den Sammelcontainer beim Entladen des in ihm gesammelten Mülls am Müllentladeort,
- Fig. 7: eine vereinfacht dargestellte Ansicht von unten auf eine Variante des Müllsammelfahrzeuges, wobei zum Fahrgestell des Müllsammelfahrzeugs gehörende Baugruppen weggelassen sind, und
- Fig. 8: eine Anschicht von unten auf die in **Figur 7** dargestellte Variante, wobei die Verschiebeeinrichtung, die Schwenkachse und das Ladewerk in der geschwenkten Position gestichelt und in der nur verschobenen Position ausgezogen dargestellt sind.

Das in **Figur 1** dargestellte Müllsammelfahrzeug hat einen auswechselbaren Sammelcontainer **1** mit einer heckseitigen Containereinfüllöffnung **2**, der auf dem Chassis **3** des Müllsammelfahrzeug befestigt und mit einem lösbaren Blockierungsorgan verriegelt ist. Heckseitig ist am Sammelcontainer **1** ein zur Längsachse des Müllsammelfahrzeugs mit einer Verschiebeeinrichtung **4** verschiebbares und um eine vertikale Schwenkachse **5** ausschwenkbares Ladewerk **7** angeordnet, das in seinem unteren Bereich eine rückwärtige Öffnung für den Müllaufnahmeraum **6** des Ladewerks **7** hat. Das Müllsammelfahrzeug mit zur Seite ausgeschwenktem Ladewerk **7** ist in **Figur 2** dargestellt. Der Sammelcontainer **1** ruht auf Gleitschienen **8a** und **8b** des Chassis **3** und ist auf diesen mit dem oben erwähnten Blockierungsorgan gegen Herunterrutschen während der Fahrt und des Beladens gesichert. Bugseitig ist innerhalb des Sammelcontainers **1**, wie in **Figur 1** gestrichelt angedeutet, ein zum Heck des Sammelcontainers **1** verschiebbarer Ausstoßschild **10** angeordnet. In der vorderen Stirnwand **12** ist in deren unterem Drittel eine Öffnung **14** angeordnet, die, wie unten beschrieben, zum Einführen eines Stössels **45** einer Ausstoßeinrichtung **46** dient. Unterhalb der Öffnung **14** ist ein Halteelement **16** für eine Haltevorrichtung **18** der Ausstoßeinrichtung **46** vorhanden, um die Ausstoßeinrichtung **46** in ihrer Lage zum Sammelcontainer **1** beim unten beschriebenen Ausstoßen des in ihm gesammelten Mülls blockieren zu können.

Das Ladewerk **7** hat eine über zwei hydraulische Kolbenzylindereinheiten **9a** und **9b** schwenkbare Ladeschaufeln **11** mit zwei gelenkig miteinander verbundenen Armen **13a** und **13b**, wobei der Fußpunkt des Armes **13a** am Ladewerk **7** in Höhe der unteren Kante des Sammelcontainers **1** gelagert ist. Anstelle einer Ladeschaufel **11** können auch zwei an der Seite des Ladewerks **7** angeordnete Ladeschaufeln vorhanden sein. Die freien Enden der Arme **13b** sind an einem eine Ladeschaufel **17** tragenden, plattenförmigen Schaufelblattträger **15** befestigt. Der Schaufelblattträger **15** ist um eine Toleranz kleiner als die Containereinfüllöffnung **2**. Die Ladeschaufel **11** ist in Seitenansicht in **Figur 1** dargestellt, ihre Rückansicht bei zur Seite geschwenktem Ladewerk **7**, ist in **Figur 2** nicht dargestellt, um die Figur nicht zu überladen.

Annähernd in der Mittellinie des Schaufelblattträgers **15** auf seiner der Befestigung am Ende des Armes **13a** gegenüberliegenden Seite sind, wie in **Figur 3** dargestellt, zwei schiebend und ziehend verwendbare, hydraulische Kolben-Zylindereinheiten **17a** und **17b** in ihrer Längsachse fluchtend angebracht. Die Kolben-Zylindereinheiten **17a** und **17b** sind mit dem nicht dargestellten Hydrauliksystem des Müllsammelfahrzeuges fest verbunden. Jede Kolbenstange jeder Kolben-Zylindereinheit **17a** bzw. **17b** trägt an ihrem Ende einen U-förmig ausgebildeten Greifer **19a** bzw. **19b**. Parallel zur Längsachse der Kolbenzylindereinheiten **17a** und **17b**, etwa im Abstand von einem Viertel der Schaufelblattträgerbreite von deren Längsrand entfernt, ist je eine Lagerbuchse **21a** und **21b** auf dem Schaufelblattträger **15** auf der gleichen Seite wie die Kolbenzylindereinheiten **17a** und **17b** angebracht.

An dem Schaufelblattträger **15** ist abnehmbar eine Ladeschaufel **23** befestigt. Zur Befestigung dient eine Verriegelungseinrichtung auf der Rückseite der Ladeschaufel **23**, wie in **Figur 4** dargestellt. Die Draufsicht in **Figur 4** zeigt die Seite des Schaufelblattes **23**, die auf die in **Figur 3** dargestellte Seite des Schaufelblattträgers **15** gelegt wird. Die Verriegelungseinrichtung hat vier in Längsrichtung verschiebbare Verriegelungsbolzen **25a** bis **25d** als Verriegelungsorgane, die in je einer etwa im Abstand eines Sechstels der Schaufelblattbreite von der jeweiligen Schaufelbreitseite entfernt angeordneten Lagerbuchse **27a** bis **27d** sowie je einer weiteren jeweils an der Breitseite des Schaufelblattes **23** angeordneten Lagerbuchse **28a** bis **28d** verschiebbar sind. Jeweils zwei an einer Breitseite liegende Verriegelungsbolzen **25a** und **25c** sowie **25b** und **25d** sind durch je eine Querverbindung **29a** bzw. **29b** miteinander verbunden. Die Verriegelungsbolzen **25a** und **25b** sowie **25c** und **25d** fluchten miteinander. Die Höhe der Lagerbuchsen **21a** und **21b** sowie diejenige der Lagerbuchsen **27a** bis **27d** ist gleich hoch, damit auch über diese Lagerbuchsen **21a**, **21b**, **27a** bis **27d** Druck vom Schaufelblattträger **15** beim Einschieben des Mülls aus dem Müllaufnahmeraum **6** in die Containereinfüllöffnung **2** auf das Schaufelblatt **23** übertragbar ist. Die Höhe der Greifer **19a** und **19b** ist um eine Toleranz kleiner als die Höhe der Lagerbuchsen **21a**, **21b**, **27a** bis **27d**, damit die Greifer **19a** und **19b** zwischen dem Schaufelblattträger **15** und dem Schaufelblatt **23** bewegt werden kann.

Die Querverbindungen **29a** und **29b** sind so breit und so tief ausgeführt, daß der Innenraum der U-förmigen Greifer **19a** und **19b** über sie greifen kann. Die Länge der Querverbindungen **29a** und **29b** und die Lage der Lagerbuchsen **27a** bis **27d** sowie **28a** bis **28d** sind so gewählt, daß die zur Mitte zeigenden Enden der Verriegelungsbolzen **25a** bis **25d** bei an den Schaufelblattträger **15** angedrücktem Schaufelblatt **23** in die Lagerbuchsen **21a** und **21b** einführbar und in ihnen verschiebbar sind.

Der Rand der viereckigen Containereinfüllöffnung **2** hat an seinen Breitseiten je zwei passend zu den Lagerbuchsen **28a** bis **28d** und den Verriegelungsbolzen **25a** bis **25d** ausgebildete Haltebuchsen **31a** bis **31d**. Die Containereinfüllöffnung **2** ist in einer Heckwand **30** angeordnet, welche an einer Schwenkachse **32** am Dach **34** des Sammelcontainers **1** schwenkbar senkrecht zur Achse des Müllsammelfahrzeugs gelagert ist. Die Heckwand **30** ist mit einem in **Figur 1** schematisch dargestellten Riegel **36** am heckseitigen unteren Ende des Sammelcontainer **1** gegen aufklappen gesichert. Der Riegelkopf ist am Sammelcontainer **1** mit einer nicht dargestellten Schraubspindel, welche mit einer nicht dargestellten Ratsche drehbar ist, gesichert.

Die Länge der Verriegelungsbolzen **25a** bis **25d** ist so gewählt, daß der Abstand der benachbarten Enden der Verriegelungsbolzen **25a** und **25b** sowie **25c** und **25d** im verriegelten Zustand, indem die Verriegelungsbolzen **25a** bis **25d** in die Haltebuchsen **31a** bis **31d** greifen, um eine Toleranz größer ist als die Länge der Lagerbuchse **21a** bzw. **21b**, und im entriegelten Zustand, in dem die Verriegelungsbolzen **25a** bis **25d** aus den Haltebuchsen **31a** bis **31d** soweit herausgezogen sind, daß das Schaufelblatt **23** aus der Containereinfüllöffnung **2** herausnehmbar ist, die benachbarten Enden der Verriegelungsbolzen **25a** und **25b** sowie **25c** und **25d** nicht zusammenstoßen.

Das Ladewerk **7** ist, wie bereits oben erwähnt, seitlich verschiebbar an der vertikalen Schwenkachse **5** befestigt. Die Verschiebung erfolgt mit einer heckseitig am Chassis **3** befestigten Verschiebeeinrichtung **4** durch eine in **Figur 2** angedeutete Kolbenzylindereinheit **33**. Die Schwenkung des Ladewerks **7** um etwa 180° erfolgt nach der Verschiebung um einige zehn Zentimeter, bevorzugt um zwanzig Zentimeter, um die Schwenkachse **5** mit Hilfe eines an ihr angreifenden Hydraulikmotors **39**. Durch die seitliche Verschiebung des Ladewerks **7** gegenüber dem Sammelcontainer **1** entsteht zwischen diesem und dem Ladewerk **7** ein freier Zwischenraum **41**, der es dem Fahrer des Müllsammelfahrzeuges beim unten erwähnten Rückwärtsfahren des Müllsammelfahrzeuges gestattet, mit zur Seite geschwenktem Ladewerk **7** durch den Zwischenraum **41** nach hinten zu blicken. Der Hydraulikmotor **39** hält das Ladewerk **7** im ausgeschwenkten Zustand auch beim Verfahren in seiner Lage.

Annähernd in der Mitte der rechten Ladewerkseite ist ein gegen die Fahrwegoberfläche **35** ausfahrbares, um seine vertikale Achse vollständig drehbares Rad **37** angeordnet, welches das Gewicht des ausgeschwenkten Ladewerks **7** auf der Fahrwegoberfläche **35** abstützt.

Zum Einsammeln von Müll ist das Ladewerk **7** mit dem Sammelcontainer **1** fest verriegelt. Unter Müll werden u. a. preßbare Materialien, Kehricht, Karton, Altpapier, Holzschnitzel, kompostierbare Grünabfälle, etc. verstanden. Das Schaufelblatt **23** ist auf dem Schaufelblattträger **15** derart befestigt, daß die Verriegelungsbolzen **25a** und **25b** sowie **25c** und **25d** mit ihren einen Enden in der Lagerbuchse **21a** bzw. **21b** liegen. Der Greifer **19a** bzw. **19b** sitzt auf der Querverbindung **19a** bzw. **19b.** Die Kolbenzylindereinheiten **17a** und **17b** sind zurückgezogen. Das Schaufelblatt **23** verschießt die Containereinfüllöffnung **2.** Ist der Müllaufnahmeraum **6** mit Müll gefüllt, wird das Schaufelblatt **23** mit den Armen **13a** und **13b** der Ladeschaufel **11** über den oberen Teil des Ladewerks **7** in den äußeren untern Teil des Ladewerks **7**, in dem der Müllaufnahmeraum **6** sich befindet, bewegt, erfaßt hier den Müll und schiebt ihn durch die Containereinfüllöffnung **2.**

Ist der Sammelcontainer **1** vollständig gefüllt, so fährt das Müllsammelfahrzeug zu einer Bahnstation als Sammelcontainerverladeort, wie in **Figur 5a** dargestellt. Hier wird das Schaufelblatt **23** in die Containereinfüllöffnung **2** hineingedrückt, die Kobenzylindereinheiten **17a** und **17b** drücken ihren jeweiligen Kolben mit dem Greifer **19a** bzw. **19b** nach außen. Hierdurch werden die Verriegelungsbolzen **25a** bis **25d** nach außen in die Haltebuchsen **31a** bis **31d** der Containereinfüllöffnung **2** hinein- und aus den Lagerbuchsen **21a** und **21b** herausgeschoben. Das Schaufelblatt **23** ist jetzt in der Containereinfüllöffnung **2** verriegelt und vom Schaufelblattträger **15** entriegelt. Zur Verdeutlichung dieses Vorganges ist in **Figur 1** das Ladewerk **7** einmal mit dem Schaufelblattträger **15** verriegelt dargestellt (ausgezogene Darstellung) und einmal die mit dem Schaufelblatt **23** verschlossene Containereinfüllöffnung **2** (gestrichelte Darstellung des Schaufelblattes **23**).

Anschließend wird das Ladewerk **7** entriegelt und mit der Verschiebeeinrichtung **4** um zwanzig Zentimeter zur Seite geschoben und dann mit dem Hydraulikmotor **39** um die Schwenkachse **5** um 180° geschwenkt bis das Ladewerk neben dem Sammelcontainer **1**, durch den freien Zwischenraum **41** von diesem getrennt, liegt. Mit ausgeschwenktem Ladewerk **7**, wie in den **Figuren 5b** und **5c** schematisch dargestellt, fährt das Müllsammelfahrzeug rückwärts an einen Bahnwagen **43** mit bereits herausgeschwenktem Drehrahmen **44** heran, der Sammelcontainer **1** wird auf den Gleitschienen **8a** und **8b** vom Müllsammelfahrzeug auf den Drehrahmen **44** des Bahnwagens **43** geschoben. Befindet sich der Müllsammelcontainer **1** vollständig auf dem Drehrahmen **44**, wird dieser auf den Bahnwagen **43** zurückgeschwenkt (**Figur 5d**). Dieses Verladesystem wird bei der schweizerischen Bundesbahn als sog. ACTS (Abrollcontainer-Transportsystem) bezeichnet.

Je nach Entfernung eines Depots für leere Sammelcontainer vom Verladeort fährt das Müllsammelfahrzeug mit ausgeklapptem oder wieder eingeklapptem Ladewerk **7** zu diesem. Hier wird ein leerer Sammelcontainer **1**, dessen Containereinfüllöffnung **2** mit einem entsprechenden Schaufelblatt **23** verschlossen ist, aufgeladen. Der Schaufelblattträger **15** wird gegen das Schaufelblatt **23** gedrückt, wobei die Greifer **19a** und **19b** über die Querverbindungen **29a** und **29b** greifen. Die Kolbenzylindereinheiten **17a** und **17b** ziehen die Greifer **19a** und **19b** zur Mitte des Schaufelblattträgers **15**, wodurch die Verriegelungsbolzen **25a** bis **25d** in die Lagerbuchsen **21a** und **21b** des Schaufelblattträgers **15** eingeschoben werden. Das Schaufelblatt **23** ist jetzt mit dem Schaufelblattträger **15** verbunden. Das Müllsammelfahrzeug ist zum Einsammeln von Müll wieder einsatzfähig.

Sind mehrere Bahnwagen **43** mit Sammelcontainern **1** beladen, werden sie zu einer Deponie, Müllverbrennungsanlage, etc. gefahren. Hier werden die Riegel **36**, die die Heckwand **30** mit der Sammelcontainerseitenwand verriegeln, geöffnet und ein Sammelcontainer **1** nach dem anderen mit dem Drehrahmen **44** herausgeschwenkt. Der an der vorderen Stirnwand **12** liegende Ausstoßschild **10** wird mit der bereits oben erwähnten Ausstoßeinrichtung **46** zum Heck des Sammelbehälters **1** verschoben.

Die in **Figur 6** dargestellte Ausstoßeinrichtung **46** hat ein verfahrbares Gestell **47** auf dessen einen Stirnseite die bereits oben erwähnte Haltevorrichtung **18** und der Kolben **48a** einer Kolbenzylindereinheit **48** angeordnet sind. Zum Entladen des Sammelcontainers **1** wird die Ausstoßeinrichtung **46** mit der die Haltevorrichtung **18** tragenden Stirnseite gegen die auf dem Bahnwagen **43** ausgeschwenkte vordere Stirnwand **12** des Sammelcontainers **1** gefahren und ihre Lage zum Sammelcontainer **1** blockert, in dem die Haltevorrichtung **18** mit dem Halteelement **16** in der vorderen Stirnwand **12** verbunden wird. Anschließend wird der Kolben **48a** der Kolbenzylindereinheit **48** als Stössel durch die Öffnung **14** in der vorderen Stirnwand **12** gegen den Ausstoßschild **10** gedrückt und mit diesem an einem Verriegelungselement **50** des Ausstoßschildes **10** verriegelt. Durch das Verschieben des Ausstoßschildes **10** wird der Müll gegen die Heckwand **30** geschoben, welche hierdurch nach oben geschwenkt wird. Der Müll fällt aus dem Sammelbehälter **1** in ein Auffangbecken **49** (oder eine nicht dargestellte Fördereinrichtung) der Deponie bzw. der Müllverrennungsanlage. Ist der Ausstoßschild **10** zum Heck des Sammelbehälters **1** geschoben worden, ist der Müll vollständig aus dem Sammelbehälter **1** entleert, der Ausstoßschild **10** wird wieder in seine Ausgangslage zurückgezogen, der Sammelcontainer **1** zusammen mit dem Drehrahmen **44** wieder zurückgedreht und die Heckwand **30** wieder mit dem Riegel **36** an der Sammelcontainerseitenwand verriegelt und die Ausstoßeinrichtung **46** vom Sammelcontainer **1** entriegelt. Sind alle Sammelbehälter **1** entleert, werden sie von der Deponie bzw. der Müllverbrennungsanlage zurück zu Depot für leere Sammelcontainer **1** befördert.

Anstelle der Verriegelungsbolzen **25a** bis **25d** können auch nicht dargestellte Verschlußhebel, welche in nicht dargestellte Schlitze im Rand der Containereinfüllöffnung bzw. im Schaufelblatt eingedreht werden, verwendet werden.

Der Vorteil des erfindungsgemäßen Müllsammelfahrzeuges liegt in der bereits bei noch mit dem Sammelcontainer verbundenem Ladewerk, verschließbaren Containereinfüllöffnung, welche ein schnelles Wegschwenken des Ladewerks, ohne daß Müll aus dem Sammelcontainer herausfallen kann, ermöglicht.

Ferner kann vorteilhafterweise das Müllsammelfahrzeug mit seinem vom Sammelcontainer weggeschwenkten Ladewerk eine kurze Strecke verfahren werden. Hierdurch wird ein einwandfreies Verladen der Sammelcontainer auf Bahnwagen ermöglicht.

Durch das hier beschriebene Müllsammelverfahren ist es möglich, die vollen Sammelcontainer auf einem Platz zu deponieren oder direkt auf Bahnwagen zu verladen, um dann wenn genügend Sammelcontainer aufgeladen sind, den Transport zu einer Mülldeponie oder Müllverbrennungsanstalt durchzuführen. Hierdurch wird eine hohe Ausnutzung der Müllsammelfahrzeuge erreicht, da sie nur zum Sammeln von Müll und nicht zum Langstreckentransport des Mülls, der auch mit bedeutend preisgünstigeren und hierfür auch speziell ausgerüsteten Fahrzeugen (Eisenbahn, Sattelschlepper) vorgenommen werden kann, verwendet werden. Fahrten des Müllsammelfahrzeuges zwischen seiner Müllsammeltour und einer entfernt gelegenen Kehrichtverbrennungsanlage entfallen vollständig. Es ergibt sich hierdurch ein geringerer Treibstoffverbauch des Müllsammelfahrzeuges, was einen geringeren Schadstoffausstoß nach sich zieht. Das erfindungsgemäße Müllsammelfahrzeug stellt ein umweltfreundliches Entsorgungssystem dar.

Der Zwischenraum **41** zwischen dem Sammelcontainer **1** und dem zur Seite geschwenkten Ladewerk **7** erleichtert das Rückwärtsfahren des Müllsammelfahrzeuges und gestattet dem Fahrzeugführer ein zielgenaues Anfahren des Drehrahmens **44**.

Anstelle das Ladewerk **7** wie in den **Figuren 5a**, **5b**, **5c** und **5d** mit der in den **Figuren 1** und **2** dargestellten Verschiebeeinrichtung **4** zu verschieben und um die vertikale Schwenkachse **5** zu schwenken, damit das Ladewerk **7** rechts neben den Sammelcontainer **1** zu plazieren, kann ein zum Ladewerk **7** analog ausgebildetes Ladewerk **52** auch mit einer in den **Figuren 7** und **8** dargestellten Verschiebeeinrichtung **51** horizontal vom einem zum Sammelcontainer **1** analog ausgestalteten Sammelcontainer **54** nach hinten verschoben und um eine in der Fahrzeuglängsachse **53** angeordnete Schwenkachse **55** geschwenkt werden. Die Schwenkachse **55** ist gegenüber der Heckwand **57** des Sammelcontainers **54** nach vorn in Richtung Fahrerkabine um mehr als die Breite des Ladewerks **52** versetzt angeordnet. An dem Ladewerk ist analog zum Ladewerk **7** ein nicht dargestelltes auf die Fahrwegoberfläche ausfahr- oder ausklappbares Rad angeordnet.

Das Ladewerk **52** wird zuerst, wie in **Figur 8** dargestellt nach hinten soweit verschoben, daß es um die rechte bzw. linke Ecke des Sammelcontainers **54** ohne anzustoßen schwenkbar ist. Anschließend kann es dann je nach vorhandem Platz neben dem Sammelcontainer **54** in die gestrichelt dargestellte Position **A** oder **B** geschwenkt werden.

## Patentansprüche

1. Müllsammelfahrzeug mit einem auswechselbaren Sammelcontainer (1; 54) und einem Ladewerk (7; 52) zum Beladen des Sammelcontainers (1; 54) mit dem Müll, das einen Müllaufnahmeraum (6) und eine durch den Müllaufnahmeraum (6) zur Containereinfüllöffnung (2) bewegbare Ladeschaufel (11) aufweist, **dadurch gekennzeichnet**, daß das Schaufelblatt (23) der Ladeschaufel (11) zum Verschließen der Containereinfüllöffnung (2) vom Ladewerk (7; 52) lösbar und am Sammelcontainer (1; 54) halterbar ist.

2. Müllsammelfahrzeug nach Anspruch 1, **gekennzeichnet durch** eine Verriegelungseinrichtung, durch welche das Schaufelblatt (23) wahlweise am Sammelcontainer (1; 54) und am Schaufelblattträger (15) des Ladewerks (7; 52) verriegelbar ist.

3. Müllsammelfahrzeug nach Anspruch 2, **dadurch gekennzeichnet**, daß die Verriegelungseinrichtung mindestens einen Verriegelungsbolzen (25a - 25d) hat, der mittels einer Bewegungsvorrichtung (17a - 17d, 19a, 19b) verschiebbar ist, wobei der Verriegelungsbolzen (25a - 25d) das Schaufelblatt (23) beim Verschieben in einer Richtung am Sammelcontainer (1; 54) und beim Verschieben in der anderen Richtung am Schaufelblattträger (15) verriegelt.

4. Müllsammelfahrzeug nach Anspruch 3, **dadurch gekennzeichnet**, daß der bzw. die Verriegelungsbolzen (25a - 25d) verschiebbar auf dem Schaufelblatt (23) gelagert sind und die Bewegungsvorrichtung auf dem Schaufelblattträger (15) befestigt ist, der pro Verriegelungsbolzen (25a - 25d) mindestens eine Lagerbuchse (21a, 21b), in der dieser schiebbar ist, hat.

5. Müllsammelfahrzeug nach Anspruch 3 oder 4, **dadurch gekennzeichnet**, daß die Bewegungsvorrichtung einen Greifer (19a, 19b) zur Kraftübertragung für eine Längsverschiebung auf den bzw. die Verriegelungsbolzen (25a - 25d) hat, der auf diesen aufsteckbar und wieder wegnehmbar ist.

6. Müllsammelfahrzeug nach einem der Ansprüche 3 bis 5, **dadurch gekennzeichnet**, daß der Rand der Containereinfüllöffnung (2) Haltebuchsen (31a - 31d) für den bzw. die Verriegelungsbolzen (25a - 25d) zur Verriegelung des Schaufelblatts (23) hat.

7. Müllsammelfahrzeug nach einem der Ansprüche 1 bis 6, bei dem das Ladewerk (7; 52) um eine vertikale Achse (5; 55) schwenkbar am Müllsammelfahrzeug gelagert ist, **dadurch gekennzeichnet**, daß das Ladewerk (7; 52) Zusätzlich annähernd horizontal verschiebbar ist.

8. Müllsammelfahrzeug nach Anspruch 7, **dadurch gekennzeichnet**, die Schwenkachse (55) annähernd in der Fahrzeuglängsachse (53) angeordnet ist.

9. Müllsammelfahrzeug nach Anspruch 7 oder 8, **dadurch gekennzeichnet**, daß die Schwenkachse (55) gegenüber der Heckwand (57) des Sammelcontainers (54) nach vorn, insbesondere mindestens um die Breite des Ladewerks (52), versetzt angeordnet ist.

10. Müllsammelfahrzeug nach einem der Ansprüche 7 bis 9, **dadurch gekennzeichnet**, daß das Ladewerk (7; 52) ein auf die Fahrwegoberfläche (35) ausfahr- oder -klappbares Rad (37) hat, um das Gewicht des Ladewerkes (7; 52) beim Wegschwenken und/oder Verschieben auf der Fahrwegoberfläche (35) abzustützen.

11. Müllsammelfahrzeug nach Anspruch 7, **gekennzeichnet durch** eine die vertikale Achse (5) tragende Verschiebeeinrichtung (4), mit der das Ladewerk (7) seitlich zum Fahrzeugchassis (3) verschiebbar und anschließend um die vertikale Achse (5) schwenkbar ist.

12. Müllsammelfahrzeug nach einem der Ansprüche 1 bis 11, **dadurch gekennzeichnet**, daß der Sammelcontainer (1) ein von seiner vorderen Stirnwand (12) zu seiner die Containereinfüllöffnung (2) aufweisenden Heckwand (30) verschiebbaren Ausstoßschild (10) hat und daß die Heckwand (30) derart am heckseitigen Teil des Containerdaches (34) gelagert ist, daß sie unten aufschwenkbar ist.

13. Verfahren zum Abtransport von Müll mit einem Müllsammelfahrzeug nach einem der Ansprüche 1 bis 12, **dadurch gekennzeichnet**, daß das Müllsammelfahrzeug mit gefülltem Sammelcontainer (1; 54) zu einem Sammelcontainerverladeort gefahren wird, die Containereinfüllöffnung (2) mit dem Schaufelblatt (23) der Ladeschaufel (11) verschlossen wird sowie das Schaufelblatt (23) vom Schaufelblattträger (15) abgelöst wird, am Sammelcontainerverladeort das heckseitig am Müllsammelfahrzeug angebrachte Ladewerk (7; 52) seitlich weggeschwenkt wird, das Müllsammelfahrzeug mit seitlich weggeschwenktem Ladewerk (7; 52) an eine Transporteinrichtung (43) herangefahren wird, der gefüllte Sammelcontainer (1; 54) auf die Transporteinrichtung (43) geschoben wird, wonach das Müllsammelfahrzeug wieder bereit ist, einen leeren Sammelcontainer (1; 54) aufzuladen, anschließend das Ladewerk (7; 52) gegen den leeren, aufgeladenen Sammelcontainer (1; 54) zurückgeschwenkt sowie verriegelt wird, der Schaufelblattträger (15) mit dem die Containereinfüllöffnung (2) verschließenden Schaufelblatt (23) verbunden wird und das die Containereinfüllöffnung (2) verriegelnde Schaufelblatt (23) entriegelt wird.

14. Verfahren nach Anspruch 13 mit einem Müllsammelfahrzeug nach Anspruch 12, **dadurch gekennzeichnet**, daß am Müllentladeort die Heckwand (30) des auf der Transporteinrichtung (43) befindlichen Sammelcontainers (1; 52) entriegelt wird, der an der vorderen Stirnwand (12) des Sammelcontainers (1; 52) befindliche Ausstoßschild (10) zu dessen Heckwand (30; 57) geschoben wird, wodurch die Heckwand (30; 57) durch den gegen sie geschobenen Müll aufgeschwenkt wird und der Müll durch die aufgeschwenkte Öffnung herausfällt, und nach vollständiger Entleerung der Ausstoßschild (10) wieder zurückgezogen und die Heckwand (30; 57) wieder verriegelt wird.

15. Verfahren nach Anspruch 14, **dadurch gekennzeichnet**, daß der an der vorderen Stirnwand (12) des Sammelcontainers (1) befindliche Ausstoßschild (10) mit Hilfe eines durch eine Öffnung (14) in der vorderen Stirnwand (12) hindurchgeführten Stössels (48) einer Ausstoßeinrichtung (46) zur Heckwand (30) des Sammelcontainers (1) geschoben wird.

16. Ausstoßeinrichtung zum Entleeren des Sammelcontainers (1) des Müllfahrzeugs nach Anspruch 12, **gekennzeichnet durch** ein verfahrbares, in seiner an die vordere Sammelcontainerstirnwand (12) herangefahrenen Lage blockierbares Gestell (47), das einen Stössel (48) zum Vorschiehen des Ausstoßschildes (10) trägt, der zwecks Zurückziehen des Ausstoßschildes (10) an diesem ankoppelbar ist.

## Claims

1. A refuse collection vehicle with a removable collection container (1; 54) and a loading mechanism (7; 52) for fixing the collection container (1: 54) and refuse in position, having an intake space for the refuse (6) and a loading shovel (11) that may be moved across the refuse intake space (6) to the container (2), characterised in that the shovel blade (23) of the loading shovel (11) may be released from the loading mechanism (7; 52) and fixed to the collection container (1; 54) to close the container opening (2).

2. A refuse collection vehicle in accordance with claim 1, characterised by a locking device, by means of which the shovel blade (23) may be optionally fixed to the collection container (1; 54) and to the shovel blade support (15) of the loading mechanism (7; 52).

3. A refuse collection vehicle in accordance with claim 2, characterised in that the locking device has at least one locking bolt (25a - 25d), which may be displaced by means of a movement mechanism (17a - 17d, 19a, 19b), whereby the locking bolts (25a - 25d) lock the shovel blade (23) onto the collection container (1; 54) as a result of displacement in one direction and onto the shovel blade support (15) as a result of displacement in the other direction.

4. A refuse collection vehicle in accordance with claim 3, characterised in that the locking bolt(s) (25a - 25d) is (are) movably mounted on the shovel blade (23) and the movement mechanism is fixed to the shovel blade support (15), which has at least one socket housing (21a, 21b) per locking bolt (25a - 25d), in which the bolt may be moved.

5. A refuse collection vehicle in accordance with claim 3 or 4, characterised in that the movement mechanism has a clamp (19a, 19b) to transfer the force required for a longitudinal displacement to the locking bolt(s) (25a - 25d), which may be attached to these and detached again.

6. A refuse collection vehicle in accordance with one of claims 3 to 5, characterised in that the rim of the container opening (2) has housing sockets (31a - 31d) for the locking bolt(s) (25a - 25d) to attach the shovel blade (23).

7. A refuse collection vehicle in accordance with one of claims 1 to 6, wherein the loading mechanism (7; 52) is pivotally mounted on a vertical axle (5; 55) on the refuse collection vehicle, characterised in that the loading mechanism (7; 52) may also be connected and displaced horizontally.

8. A refuse collection vehicle in accordance with claim 7, characterised in that the swivel axle (55) is arranged essentially along the longitudinal axis (53) of the vehicle.

9. A refuse collection vehicle in accordance with claim 7 or 8, characterised in that the swivel axle (55) is located to the front of the collection container (54) opposite the rear wall (57) at a distance equivalent, in particular, to at least the width of the loading mechanism (52).

10. A refuse collection vehicle in accordance with one of claims 7 to 9, characterised in that the loading mechanism (7; 52) has a wheel (37) that may be pulled or folded out onto the road surface in order to support the weight of the loading mechanism (7; 52) when pivoted out or displaced on the road surface (35).

11. A refuse collection vehicle in accordance with claim 7, characterised by a displacement mechanism (4) supporting the vertical axle (5), by means of which the loading mechanism (7) may be pushed sidewards towards the vehicle chassis (3) and linked to and pivoted on the vertical axle (5).

12. A refuse collection vehicle in accordance with one of claims 1 to 11, characterised in that the collection container (1) has a movable swing panel (10) that may be displaced from the front side of its front wall (12) towards its rear wall (30) on the container opening (2) and in that the rear wall (30) is mounted on the rear end section of the container roof (34) in such a way that it may be pivoted downwards.

13. A method for transporting refuse using a refuse collection vehicle in accordance with one of claims 1 to 12, characterised in that the refuse collection vehicle with a filled collection container (1: 54) is driven to a collection container unloading point, the container opening (2) is closed by means of the shovel blade (23) of the shovel (11) and the shovel blade (23) is detached from the shovel blade support (15), at the collection container unloading point the loading mechanism (7; 52) arranged on the rear side of the refuse collection vehicle is pivoted out sidewards, the refuse collection vehicle is driven alongside a conveyor device (43) with its loading mechanism (7; 52) pivoted out to the side, the full collection container (1; 54) is pushed onto the conveyor device (43), after which the refuse collection vehicle is ready again to be loaded with an empty collection container (1; 54), whereby the loading mechanism (7; 52) is fixed onto the empty collection container (1; 54) being loaded and pivoted back and bolted, the shovel blade support (15) is joined to the shovel blade (23) which is attached to the container opening (2) and the shovel blade (23) being bolted onto the container opening (2) is unbolted.

14. A method in accordance with claim 13 using a refuse collection vehicle in accordance with claim 12, characterised in that at the refuse unloading point the rear wall (30) of the collection container (1; 52) on the transport device (43) is unbolted, the swing panel (10) on the front side of the front wall (12) of the collection container (1; 52) is pushed towards the rear wall (30; 57) of the container, whereby the rear wall (30; 57) is pivoted out by means of the refuse being pushed against it and the refuse falls out through the opening formed as a result of the pivot-action and, once fully emptied, the swing panel (10) is pulled back and the rear wall (30; 57) locked again.

15. A method in accordance with claim 14, characterised in that the swing panel (10) located on the front side of the front wall (12) of the collection container (1) is pushed by a pushing means (48) of a thrust mechanism (46) through an opening (14) in the front side of the front wall (30) of the collection container (1) towards the rear wall (12).

16. A thrust mechanism for emptying the collection container (1) of the refuse vehicle in accordance with claim 12, characterised by a movable stand (47) that locks when moved into position against the front side of the front wall (12) of the collection container, having a pushing means (48) for moving the swing panel (10) forwards, and which may be coupled with the swing panel (10) in order to pull the panel back.

## Revendications

1. Véhicule de ramassage d'ordures avec conteneur interchangeable (1;54) et mécanisme de chargement (7;52) des ordures dans le conteneur (1;54), avec mécanisme mobile de chargement (11) passant l'espace de dépose des ordures (6) vers l'orifice du conteneur (2); caractérisé par la pelle (23) du mécanisme de chargement (11), destinée à la fermeture de l'orifice de remplissage (2), la pelle (23) étant détachable de son mécanisme de chargement (7;52) pour être arrimée au conteneur (1;54).

2. Véhicule de ramassage d'ordures selon revendication 1, caractérisé par un système de verrouillage qui permet de fixer la pelle (23) alternativement au conteneur (1;54) ou au dispositif d'arrimage du mécanisme de chargement (15; 7;52).

3. Véhicule de ramassage d'ordures selon revendication 2 caractérisé par un système de verrouillage comportant au moins un verrou (25a - 25 d) coulissant à l'aide d'un moyen mécanique (17a - 17d), 19a, 19b), verrou (25a - 25d) qui, actionné dans un sens, permet de verrouiller la pelle (23) à l'orifice de remplissage du conteneur (1;54) et dans l'autre sens au mécanisme de remplissage (15).

4. Véhicule de ramassage d'ordures selon revendication 3, caractérisé d'une part par le ou les verrous (25a - 25d) coulissants fixés sur la pelle (23) et, d'autre part, par le moyen mécanique d'actionnement faisant partie du support de la pelle sur le mécanisme de chargement (15), lequel comporte, pour chaque verrou mobile (25a - 25d) au moins un coussinet de guidage (21a, 21b).

5. Véhicule de ramassage d'ordures selon revendication 3 ou 4, caractérisé par le moyen mécanique d'actionnement qui, pour permettre la transmission longitudinale de la poussée, possède un crampon (19a, 19b) amovible sur le ou les verrous qui peut être mis en place ou retiré (25a - 25d).

6. Véhicule de ramassage d'ordures selon une des revendications 3 à 5, caractérisé par des logements (31a - 31d) placés sur le bord de l'orifice de remplissage du conteneur (2) pour recevoir les verrous (25a - 25d) du verrouillage de la pelle (23).

7. Véhicule de ramassage d'ordures selon une des revendications 1 à 6, caractérisé par le mécanisme de chargement (7;52) pivotable autour d'un axe vertical (5;55) fixé au véhicule de ramassage et déplacable aussi dans le sens approximativement horizontal.

8. Véhicule de ramassage d'ordures selon revendication 7 caractérisé par l'axe de pivotement (55) disposé approximativement dans l'axe longitudinal (53) du véhicule.

9. Véhicule de ramassage d'ordures selon revendications 7 ou 8 caractérisé par l'axe de pivotement (55) disposé par rapport à la paroi arrière (57) du conteneur (54) vers l'avant du véhicule d'au moins la largeur du mécanisme de chargement (52).

10. Véhicule de ramassage d'ordures caractérisé selon une des revendications 7 à 9 par le mécanisme de chargement (7;52) qui possède une roue repliée qui peut être sortie sur le sol (35;37) pour étayer le poids du mécanisme de chargement lors de pivotage et/ou de déplacement horizontal sur le sol (35).

11. Vèhicule de ramassage d'ordures selon revendication 7, caractérisé par un dispositif de déplacement (4) de l'axe (5) vertical par lequel le mécanisme de chargement (7) peut être déplacé latéralement par rapport au châssis du véhicule (3).

12. Véhicule de ramassage d'ordures selon une des revendications 1 à 11, caractérisé par le conteneur (1) qui est muni d'un bouclier mobile de vidange (10) coulissant à partir de la paroi avant (12) vers la paroi arrière (30), cette dernière étant suspendue et articulée au toit (34) du conteneur de manière à permettre sa levée.

13. Procédé d'évacuation d'ordures à l'aide d'un véhicule de ramassage d'ordures selon une des revendications 1 à 12, caractérisé par le déplacement du véhicule avec son chargement (1;54) vers un lieu de transbordement, l'orifice de remplissage (2) est ensuite fermé à l'aide de la pelle amovible (23) amenée vers cet orifice par le mécanisme de chargement (7;52) puis détachée de son support (15) et verrouillée sur l'orifice (2), sur le lieu de transbordement le mécanisme de chargement (7;52) est pivoté latéralement, le véhicule de ramassage avec son mécanisme pivoté (7;52) est conduit vers un moyen de transport (43), le conteneur rempli (1;54) est transbordé sur le moyen de transport, le véhicule de ramassage est à nouveau prêt pour charger un conteneur vide (1;54), le mécanisme de chargement (7;52) est remis en place et arrimé, le support de la pelle (15) est amené vers la pelle (23) fermant l'orifice de remplissage du conteneur (2) qui est déverrouillée de son logement contre l'orifice de remplissage et rattachée au support du mécanisme de remplissage.

14. Procédé selon revendication 13 avec un véhicule de ramassage d'ordures selon revendication 12, caractérisé en cela que sur le lieu de décharge des ordures la paroi arrière (30) du conteneur (1;52) transbordé sur le moyen de transport (43) est déverrouillée, le bouclier de vidange (10) se trouvant dans le fond du conteneur contre la paroi frontale (12) du conteneur (1;52) est actionné en direction de la paroi arrière (30;57) de sorte que cette dernière est soulevée par la masse des ordures et que ce contenu se déverse, après vidange complète le bouclier (10) est retiré, la paroi arrière (30;57) se remet en place et est à nouveau verrouillée.

15. Procédé selon revendication 14, caractérisé par le bouclier (10) situé contre la paroi frontale (12) du conteneur (1) qui est actionné par un poussoir traversant la paroi frontale (12:14) et entraîné par un système mécanique (46).

16. Mécanisme de vidange du coteneur (1) du véhicule de ramassage d'ordures selon la revendication 12, caractérisé par un tréteau mobile (47), qui peut être arrimé à la paroi frontale (12) du conteneur, et qui possède un poussoir (48), qui actionne le bouclier (10) et qui, accroché, permet de retirer le bouclier (10).
